# FASCICULE DE BREVET EUROPEEN

(11) **EP 3 763 635 B1**
(45) Date de publication et mention de la délivrance du brevet: **08.09.2021**
(21) Numéro de dépôt: 20179718.0
(22) Date de dépôt: 12.06.2020
(51) Int. Cl.: B65D 51/24, B65D 45/30, B65D 51/00, A61J 1/14, B65D 51/18, B65D 41/48

(54) **COIFFE DE VERROUILLAGE SECABLE POUR RECIPIENT A COL**
ABTRENNBARE VERSCHLUSSKAPPE FÜR BEHÄLTER MIT HALS
RUPTURABLE LOCKING COVER FOR A CONTAINER WITH NECK

(30) Priorité: 09.07.2019 FR 1907696
(43) Date de publication de la demande: 13.01.2021
(73) Titulaire: A. Raymond et Cie, 38000 Grenoble (FR)
(72) Inventeur: CLAVEL, Maxime, 38450 VIF (FR); REY, Gaëtan, 38500 VOIRON (FR)
(74) Mandataire: IP Trust

(56) Documents cités:
- EP-A1- 2 464 577
- EP-A1- 2 814 752
- US-A- 5 269 429

## Description

### DOMAINE DE L'INVENTION

La présente invention concerne une coiffe pour un récipient à col, destinée à bloquer un bouchon dans le col dudit récipient. L'invention concerne en particulier une coiffe de verrouillage adaptée à des flacons, par exemple pour produit pharmaceutique, nécessitant le retrait total du bouchon et de la coiffe pour l'extraction ou la reconstitution du produit.

### ARRIERE PLAN TECHNOLOGIQUE DE L'INVENTION

On connaît le document EP2814752 qui propose un dispositif de verrouillage de bouchon sur un récipient à col, totalement retirable. Ce dispositif comprend une bague externe conformée pour recouvrir le bouchon et entourer la collerette supérieure du col du récipient. Il comprend également une bague interne en forme d'anneau, apte à être logée dans la bague externe et pourvue de crans internes inférieurs destinés à prendre appui sous ladite collerette pour se fixer sur le récipient. La bague interne comprend également des crans externes permettant sa solidarisation dans la bague externe. Une telle coiffe permet de bloquer un bouchon dans le col du récipient, ledit bouchon étant maintenu dans la bague interne.

Ces dispositifs de verrouillage sont usuellement utilisés pour conserver des produits pharmaceutiques dans des flacons. Certains produits sont prélevés à l'aide d'une seringue, enfoncée à travers le bouchon en élastomère, après retrait d'une capsule de protection en partie supérieure du dispositif de verrouillage. D'autres produits nécessitent l'ouverture complète de la bouteille pour en être extraits ou pour être reconstitués.

Le document précité prévoit une zone frangible, au niveau de la bague externe du dispositif de verrouillage, apte à être cassée pour autoriser l'ouverture de ladite bague et son retrait par rapport à la collerette du récipient. La bague interne est quant à elle pourvue d'un pontet déformable et sécable, apte à être cassé pour autoriser le retrait de ladite bague par rapport à la collerette, autorisant l'accès au bouchon et son retrait du col du récipient.

Un inconvénient de cette solution vient du manque de répétabilité de l'ouverture entre deux dispositifs, en particulier de la rupture du pontet déformable sécable, car il est difficile de tirer de façon répétable sur la bague interne jusqu'à rupture du pontet. Un autre inconvénient de cette solution vient du manque de répétabilité de l'assemblage entre les bagues interne et externe, lequel assemblage doit assurer l'étanchéité de la fermeture.

Le document EP2464577 présente un dispositif de verrouillage d'un bouchon dans le col d'un récipient fiable et répétable en termes d'étanchéité de fermeture mais ne permettant pas le retrait complet dudit dispositif pour extraire le bouchon.

Ce dispositif comprend les caractèristiques du préambule de la revendication 1.

Le document US5269429 propose un capuchon de fermeture comprenant un point de rupture, de manière à permettre le retrait dudit capuchon.

### OBJET DE L'INVENTION

La présente invention propose une solution alternative aux solutions connues et visant à remédier à tout ou partie des inconvénients de l'état de la technique. L'invention porte sur une coiffe de verrouillage assurant de manière fiable l'étanchéité de la fermeture et permettant un retrait, d'une part, ergonomique et sécurisé de la coiffe, et d'autre part, répétable sur une pluralité de coiffes, pour extraire le bouchon en élastomère et accéder au contenu du récipient.

### BREVE DESCRIPTION DE L'INVENTION

L'invention concerne une coiffe de verrouillage pour un récipient à col, destinée à bloquer un bouchon dans le col du récipient et comprenant :
- un corps externe présentant une partie sécable,
- une cage configurée pour s'emboiter et se verrouiller axialement dans le corps externe et destinée à entourer une collerette du col du récipient dans une position verrouillée de la coiffe ; la cage présentant une zone sécable.
La partie sécable du corps externe et la zone sécable de la cage étant conçues de sorte que, lorsque la coiffe est en position de verrouillage sur le récipient, la rupture de la partie sécable et de la zone sécable permette de retirer ladite coiffe dudit récipient.

La cage comporte :
- un anneau supérieur, contre lequel le bouchon est destiné à prendre appui lorsqu'il est disposé dans la cage,
- une pluralité n de branches reliées à l'anneau supérieur et définissant avec celui-ci une forme générale cylindrique de la cage,
- n/2 premiers ponts et n/2 deuxièmes ponts, chacun reliant deux branches voisines entre elles, les premiers ponts et les deuxièmes ponts étant disposés en alternance sur le pourtour de la cage,
- au moins une languette d'ouverture, supportée par un deuxième pont, inclinée vers l'extérieur de la cage et orientée vers l'anneau supérieur, ladite languette d'ouverture étant adjacente à la zone sécable, laquelle est située sur ledit deuxième pont, l'application d'une force en tension sur la languette d'ouverture étant apte à provoquer la casse au niveau de la zone sécable.

Selon d'autres caractéristiques avantageuses et non limitatives de l'invention, prises seules ou selon toute combinaison techniquement réalisable :
- la cage comporte une pluralité de premières languettes flexibles destinées à bloquer le bouchon à l'intérieur de la cage, contre l'anneau supérieur, lorsque la coiffe est dans une position de maintien intermédiaire, chaque première languette étant supportée par un premier pont ;
- la cage comporte une pluralité de deuxièmes languettes flexibles destinées à prendre appui sous une collerette du col du récipient, lorsque la coiffe est dans la position de verrouillage, chaque deuxième languette étant supportée par un deuxième pont ;
- les premiers ponts occupent entre 20% et 40% du périmètre de la cage et les deuxièmes ponts occupent entre 40% et 70% dudit périmètre ;
- les premiers ponts sont situés, selon une direction axiale, entre l'anneau supérieur et les deuxièmes ponts, chaque premier pont étant conçu pour ménager un espace ouvert entre lui et la collerette, lorsque la coiffe est dans la position de maintien intermédiaire ;
- chaque espace ouvert présente une hauteur, selon la direction axiale, comprise entre 0,2mm et 2mm, et une largeur, selon le périmètre de la cage, sensiblement égale à la largeur d'un premier pont ;
L'invention concerne en outre un récipient présentant un col d'ouverture circulaire se terminant par une collerette évasée, et comprenant un bouchon disposé dans ledit col et associé à une coiffe de verrouillage telle que ci-dessus.
Avantageusement, chaque deuxième languette est inclinée vers l'intérieur de la cage, en direction de l'anneau supérieur, et les n/2 deuxièmes languettes de la cage sont configurées pour autoriser un passage de la position de maintien intermédiaire à la position de verrouillage de la coiffe sur le récipient lorsqu'une force comprise entre 30 N et 70 N, préférentiellement entre 30N et 50N, est appliquée sur la coiffe.

### BREVE DESCRIPTION DES FIGURES

D'autres caractéristiques et avantages de l'invention ressortiront de la description détaillée de l'invention qui va suivre en référence aux figures annexées sur lesquelles :
- Les figures 1a et 1b présentent des vues en coupe, selon deux sections orthogonales, d'un récipient à col avec un bouchon partiellement enfoncé dans le col et une coiffe de verrouillage conforme à la présente invention, en position de maintien intermédiaire ;
- Les figures 1c et 1d présentent des vues en coupe, selon deux sections orthogonales, d'un récipient à col avec un bouchon enfoncé dans le col et une coiffe de verrouillage conforme à la présente invention, en position de verrouillage ;
- Les figures 2a et 2b présentent des cages d'une coiffe pour verrouillage d'un récipient à col, conforme à la présente invention ;
- Les figures 3a, 3b présentent un corps externe d'une coiffe de verrouillage conforme à la présente invention ;
- Les figures 3c, 3d présentent une capsule d'un corps externe d'une coiffe de verrouillage conforme à la présente invention.

### DESCRIPTION DETAILLEE DE L'INVENTION

Dans la partie descriptive, les mêmes références sur les figures pourront être utilisées pour des éléments de même type. Les figures sont des représentations schématiques qui, dans un objectif de lisibilité, ne sont pas nécessairement à l'échelle.

La présente invention concerne une coiffe de verrouillage 100 pour un récipient 200 à col, destinée à bloquer un bouchon 10 dans le col 201 dudit récipient 200. Le récipient 200 peut en particulier adopter la forme d'un flacon, présentant un col 201 d'ouverture circulaire, se terminant par une collerette 202 évasée par rapport au périmètre extérieur du col 201. En d'autres termes, le diamètre extérieur de la collerette 202 est supérieur au diamètre extérieur du col 201, comme illustré sur les figures la,lb.

Dans le domaine des applications pharmaceutiques, il existe des standards en termes de diamètre intérieur de col 201 de récipient 200 : 13mm et 20mm en sont des exemples.

Le bouchon 10 présente une section circulaire et une forme en T avec une tête 11 et un pied 12, la tête 11 étant de diamètre supérieur au pied 12. Ainsi, lorsque le pied 12 du bouchon 10 est complètement enfoncé dans le col 201, la tête 11 se bloque contre la collerette 202.

Notons que lorsque le contenu du flacon est destiné à être lyophilisé, le bouchon 10 présente une ouverture 13 dans son pied 12, pour permettre le passage des flux évaporatoires tant que le bouchon 10 n'est pas complètement enfoncé dans le col 202 (figures 1b et 1d).

La coiffe 100, lorsqu'elle est associée au bouchon 10, est susceptible d'adopter deux positions sur le récipient 200 : une première position, dite de maintien intermédiaire dans laquelle le bouchon 10 est partiellement enfoncé dans le col 201 (figures 1a, 1b). C'est dans cette position que le récipient 200 peut être soumis à une étape de lyophilisation, car l'enfoncement partiel du bouchon permet à aux flux évaporatoires de transiter à travers l'ouverture 13 aménagée dans le pied 12 du bouchon 10. Nous décrirons plus loin les caractéristiques avantageuses de la coiffe 100 qui permettent la circulation efficace de ces flux évaporatoires.

La coiffe 100 associée au bouchon 10 peut également adopter une deuxième position, dite de verrouillage, dans laquelle le bouchon 10 est totalement enfoncé, et verrouillé dans le col 201 par la coiffe 100 (figures 1c, 1d). Dans cette position, le bouchon 10 ferme de manière hermétique le récipient 200, le pied 12 (et donc l'ouverture 13 quand elle est présente) se trouvant totalement entouré par le col 201 du récipient 200.

La coiffe 100 comprend un corps externe 30 et une cage 20 configurée pour s'emboiter et se verrouiller axialement dans ledit corps externe 30.

La cage 20 comporte un anneau supérieur 21, une pluralité n de branches 22 reliées à l'anneau supérieur 21 et définissant avec celui-ci une forme générale cylindrique de la cage 20, d'axe central z (figures 2a, 2b).

La cage 20 comprend également n/2 premiers ponts 25 et n/2 deuxièmes ponts 26, chacun reliant deux branches 22 voisines entre elles. Les premiers ponts 25 et les deuxièmes ponts 26 sont disposés en alternance sur le pourtour de la cage 20. Dans les exemples illustrés sur les figures 2a et 2b, la cage comporte six branches 22, trois premiers ponts 25 et trois deuxièmes ponts 26.

De manière avantageuse, les premiers ponts 25 occupent entre 20% et 40% du périmètre de la cage 20, par exemple 30% ; et les deuxièmes ponts 26 occupent entre 40% et 70% dudit périmètre, par exemple 60%. Le périmètre résiduel pour atteindre 100% est occupé par les branches 22.

Préférentiellement, la cage 20 comprend une pluralité de premières languettes 23, chacune étant supportée par un premier pont 25. Chaque première languette 23 est flexible et inclinée par rapport aux branches 22 vers l'intérieur de la cage 20, d'un angle compris entre 20° et 60°, avantageusement autour de 45°, en direction de l'anneau supérieur 21.

Ces premières languettes 23 sont destinées à bloquer le bouchon 10 à l'intérieur de la cage 20, contre l'anneau supérieur 21, lorsque le bouchon 10 est associé à la coiffe 100. Les premières languettes 23 fléchissent pour laisser passer la tête 11 du bouchon 10 lorsque celui-ci est introduit dans la cage 20, et viennent se bloquer sous la tête 11, pour empêche le bouchon 10 de s'extirper de ladite cage 20.

Grâce à ces premières languettes 23, le bouchon 10 reste bien solidaire de la coiffe 100 et aucune séparation accidentelle entre bouchon 10 et coiffe 100 ne peut s'opérer, en particulier, lorsque la coiffe 100 est dans sa position de maintien intermédiaire sur le récipient 200.

La cage 20 comprend avantageusement une pluralité de deuxièmes languettes 24, chacune supportée par un deuxième pont 26. Chaque deuxième languette 24 est flexible et inclinée par rapport aux branches 22 vers l'intérieur de la cage 20, d'un angle compris entre 20° et 60°, avantageusement autour de 30°, en direction de l'anneau supérieur 21.

Ces deuxièmes languettes 24 sont destinées à demeurer au-dessus de la collerette 202, un peu surélevées ou en contact sur celle-ci, lorsque la coiffe 100 est dans la position de maintien intermédiaire (figure 1a). Dans cette position de maintien intermédiaire, les deuxièmes ponts 26 et les branches 22 sont destinés à entourer au moins en partie la collerette 202. Cette configuration permet un maintien mécanique plus stable et sécurisé de l'ensemble bouchon 10 / coiffe 100, durant de potentielles étapes de lyophilisation.

Par ailleurs, les deuxièmes languettes 24 sont destinées à prendre appui sous la collerette 202 du col 201 du récipient 200, lorsque la coiffe 100 est dans la position de verrouillage (figures 1c). En effet, lors du passage en position verrouillée, l'ensemble bouchon 10 / coiffe 100 va descendre dans / autour du col 201 du récipient 200, de manière à enfoncer complètement le pied 12 du bouchon 10 dans le col 201, jusqu'à ce que sa tête 11 s'appuie sur la collerette 202. Lors de l'enfoncement, les deuxièmes languettes 24 fléchissent et s'effacent pour laisser passer la collerette 202, et viennent se bloquer sous cette dernière, verrouillant ainsi le bouchon 10 sur le récipient 200.

Notons que, en position de verrouillage, les premières languettes 23 s'effacent car elles se trouvent en appui contre la bordure périphérique de la collerette 202. Elles ne restent donc pas sous la tête 11 du bouchon 10 et laissent celle-ci prendre appui sur la collerette 202. Les premiers ponts 25 entourent alors la bordure périphérique de la collerette 202.

Avantageusement, les deuxièmes languettes 24 sont configurées pour autoriser un passage de la position de maintien intermédiaire à la position de verrouillage de la coiffe 100 associée au bouchon 10, lorsqu'une force faible comprise entre 30 N et 70 N, préférentiellement entre 30N et 50N, est appliquée sur la coiffe 100. Pour cela, les deuxièmes languettes 24 présentent une inclinaison par rapport aux branches 22 de l'ordre 20° à 60°, une épaisseur entre 0.6 et 1.3mm et une flexibilité conférée par le choix du matériau formant la cage 20.

Cette configuration avantageuse, grâce à laquelle le passage en position de verrouillage est rendu possible par application d'une force de faible amplitude, permet de verrouiller collectivement une pluralité de coiffes 100 sur leurs récipients 200 respectifs, au moyen d'un plateau exerçant une force en partie supérieure de la pluralité de coiffes 100. Cette force de fermeture faible permet aussi de compenser les importantes variations de hauteur des récipients 200 et d'arriver ainsi à une fermeture de l'intégralité desdits récipients présents sous le plateau de fermeture sans générer de casse.

La coiffe de verrouillage 100 selon la présente invention est complètement retirable et permet le retrait du bouchon 10 pour une ouverture totale du récipient.

La cage 20 comprend au moins un deuxième pont 26 supportant une languette d'ouverture 27 inclinée vers l'extérieur de la cage 20, en direction de l'anneau supérieur 21. Le (au moins un) deuxième pont 26 présente en outre une zone sécable 28 adjacente à ladite languette d'ouverture 27 (figures 2a, 2b).

Le corps externe 30 présente lui aussi une partie sécable 35 (figures 3a, 3b). Le corps externe 30 se présente sous une forme générale cylindrique d'axe central z. Une extrémité 30a du corps externe 30 est fermée et l'autre extrémité 30b est ouverte. L'extrémité ouverte 30b est prévue pour accueillir la cage 20, qui viendra s'emboiter dans le corps externe 30, disposant l'anneau supérieur 21 contre la surface intérieure de l'extrémité fermée 30a. La partie sécable 35 pourra par exemple consister en une portion de l'extrémité fermée 30a et de la paroi cylindrique, ladite portion étant délimitée par une double rainure au niveau de laquelle l'épaisseur du corps externe 30 est réduite (figure 3b).

Le corps externe 30 est configuré pour entourer complètement la cage 20 lorsque cette dernière est emboitée, de manière à empêcher tout accès à ladite cage 20 par l'extérieur, lorsque la coiffe 100 verrouille le bouchon 10 sur le récipient 200. Dans la position de verrouillage de la coiffe 100, le corps externe 30 interdit donc notamment l'accès à la languette d'ouverture 27.

Une capsule 32, illustrée sur les figures 3c et 3d, est fixée sur la surface externe de l'extrémité fermée 30a du corps externe 30. Pour cela, la capsule 32 peut comporter un tenon destiné à traverser un orifice (visible sur la figure 3a) présent par exemple au centre de l'extrémité fermée 30a du corps externe 30, et en particulier dans la portion de l'extrémité appartenant à la partie sécable 35. La fixation entre la capsule 32 et le corps externe 30 pourra se faire par bouterollage.

En pratique, lorsque l'on souhaite accéder au contenu du récipient 200, on soulève un bord de la capsule 32 pour s'en saisir et exercer un effort d'arrachement. Cet effort est transmis de la capsule 32 à la partie sécable 35 par l'intermédiaire du tenon bouterollé dans l'orifice de l'extrémité fermée 30a du corps externe 30. Cet effort, s'il est suffisant, va induire une rupture au niveau de la double rainure, du fait de son épaisseur réduite. Une portion de l'extrémité fermée 30a et de la paroi cylindrique du corps externe 30 étant supprimée, le corps externe 30 peut être aisément retiré.

Cela donne accès à la cage 20 qui verrouille le bouchon 10 dans le col 201 du récipient 200. Rappelons que la languette 27 d'ouverture est initialement élaborée de sorte qu'elle soit inclinée vers l'extérieur de la cage 20, en direction de l'anneau supérieur 21 ; du fait de ses propriétés élastiques, elle est apte à se rabattre parallèlement aux parois intérieures du corps externe 30, lorsque la cage 20 est verrouillée axialement dans le corps externe 30. Lorsque le corps externe 30 est retiré, la languette 27 d'ouverture retrouve avantageusement son inclinaison initiale, vers l'extérieur de la cage 20, ce qui facilite sa préhension par l'utilisateur. La languette d'ouverture 27 présente avantageusement une forme allongée, qui facilite d'autant plus la préhension.

La préhension et l'application d'un force en tension sur la languette d'ouverture 27 provoque la casse au niveau de la zone sécable 28 du deuxième pont 26 : la cage 20 peut alors être aisément désolidarisée du col 201 du récipient 200 laissant libre accès au retrait du bouchon 10.

La languette d'ouverture 27, de par sa forme, son inclinaison et sa localisation par rapport à la zone sécable 28 formée sur un deuxième pont 26, favorise une rupture fiable et répétable sur une pluralité de cages 20.

Revenant à la description d'autres éléments de la coiffe 100 selon l'invention, le corps externe 30 comprend une rainure 31 circulaire, aménagée dans ses parois intérieures cylindriques et apte à coopérer avec des moyens complémentaires de la cage 20, pour verrouiller axialement la cage 20 dans le corps externe 30 (figure 3b). Ces moyens sont, par exemple, des crans 221 disposées sur les branches 22 de la cage 20 (visibles sur les figures 2a et 2b) et prévus pour venir se bloquer dans la rainure 31, lorsque la cage 20 est complètement introduite dans le corps externe 30. Le corps externe 30 peut ainsi tourner librement autour de l'axe central z, lorsque la coiffe 100 est en position de verrouillage sur le récipient 200, sans endommager la cage 20 et risquer d'affecter la fiabilité et l'étanchéité de fermeture du récipient 200.

Selon un mode de réalisation particulièrement adapté à la mise en œuvre d'étapes de lyophilisation, chaque premier pont 25 est conçu pour ménager un espace ouvert 251 entre lui et la collerette 202, lorsque la coiffe 100 est dans sa position de maintien intermédiaire (figure 2b). La cage 20 présente ainsi n/2 espaces ouverts 251, répartis sur le pourtour de la cage 20, permettant une évacuation efficace des flux évaporatoires lors d'étapes de lyophilisation.

Avantageusement, chaque espace ouvert 251 présente une hauteur, selon la direction axiale z, comprise entre 0,2mm et 2mm, et une largeur, selon le périmètre de la cage 20, sensiblement égale à la largeur d'un premier pont 25. La hauteur de l'espace ouvert 251 peut-être défini comme la distance, selon la direction axiale z, entre le premier pont 25 et une ligne marquant le début de l'inclinaison des deuxièmes languettes 24 vers l'intérieur de la cage 20. En effet, c'est au niveau de cette ligne de début d'inclinaison que le contact entre la collerette 202 et les deuxièmes languettes 24 est susceptible de s'établir, définissant ainsi la position de maintien intermédiaire.

Les différents éléments formant la coiffe 100 selon la présente invention (cage 20, corps externe 30, capsule 32) sont préférentiellement réalisés par moulage d'une matière plastique, compatible avec les procédés de lyophilisation (lorsque requis), avec les procédés de stérilisation gamma, autoclave et à l'oxyde d'éthylène (ETO), et avec les domaines d'applications visés. Par exemple, la cage 20, le corps externe 30 et la capsule 32 pourront être formés à partir de matériaux tels que le polycarbonate (PC), le polypropylène (PP) ou le polytéréphtalate de butylène (PBT). Notons que la capsule 32 pourra être formée à partir de matériaux plastiques souples tels que, par exemple, le polypropylène (PP), pour faciliter sa préhension.

On notera aussi que, comme le bouchon 10 peut être introduit dans la coiffe 100 après assemblage de la cage 20, du corps externe 30 et de la capsule 32 formant la coiffe 100, on peut avantageusement stocker séparément la coiffe de verrouillage 100 et le bouchon avant utilisation.

Bien entendu, l'invention n'est pas limitée aux modes de mise en œuvre et exemples décrits, et on peut y apporter des variantes de réalisation sans sortir du cadre de l'invention tel que défini par les revendications.

## Revendications

1. Coiffe de verrouillage (100) pour un récipient (200) à col, destinée à bloquer un bouchon (10) dans le col (201) du récipient (200) et comprenant :
- un corps externe (30),
- une cage (20) configurée pour s'emboiter et se verrouiller axialement dans le corps externe (30) et destinée à entourer une collerette (202) du col (201) du récipient (200) dans une position verrouillée de la coiffe (100) ; la cage (20) comportant :
- un anneau supérieur (21), contre lequel le bouchon (10) est destiné à prendre appui lorsqu'il est disposé dans la cage (20),
- une pluralité n de branches (22) reliées à l'anneau supérieur (21) et définissant avec celui-ci une forme générale cylindrique de la cage (20),
- n/2 premiers ponts (25) et n/2 deuxièmes ponts (26), chacun reliant deux branches (22) voisines entre elles, les premiers ponts (25) et les deuxièmes ponts (26) étant disposés en alternance sur le pourtour de la cage (20), **caractérisée en ce que** la cage (20) présente une zone sécable (28), et le corps externe (30) présente une partie sécable (35) ;
la partie sécable (35) du corps externe (30) et la zone sécable (28) de la cage (20) étant conçues de sorte que, lorsque la coiffe (100) est en position de verrouillage sur le récipient (200), leur rupture permette de retirer ladite coiffe (100) dudit récipient (200), la cage (20) comportant au moins une languette d'ouverture (27), supportée par un deuxième pont (26), inclinée vers l'extérieur de la cage (20) et orientée vers l'anneau supérieur (21), ladite languette d'ouverture (27) étant adjacente à la zone sécable (28), laquelle est située sur ledit deuxième pont (26), l'application d'une force en tension sur la languette d'ouverture (27) étant apte à provoquer la casse au niveau de la zone sécable (28).

2. Coiffe de verrouillage (100) selon la revendication précédente, dans laquelle la cage (20) comporte :
- une pluralité de premières languettes (23) flexibles destinées à bloquer le bouchon (10) à l'intérieur de la cage (20), contre l'anneau supérieur (21), lorsque la coiffe (100) est dans une position de maintien intermédiaire, chaque première languette (23) étant supportée par un premier pont (25),
- une pluralité de deuxièmes languettes (24) flexibles destinées à prendre appui sous la collerette (202) du col (201) du récipient (200), lorsque la coiffe (100) est dans la position de verrouillage, chaque deuxième languette (24) étant supportée par un deuxième pont (26).

3. Coiffe de verrouillage (100) selon l'une des revendications précédentes, dans laquelle les premiers ponts (25) occupent entre 20% et 40% du périmètre de la cage (20) et les deuxièmes ponts (26) occupent entre 40% et 70% dudit périmètre.

4. Coiffe de verrouillage (100) selon la revendication 2, dans laquelle les premiers ponts (25) sont situés, selon une direction axiale (z), entre l'anneau supérieur (21) et les deuxièmes ponts (26), chaque premier pont (25) étant conçu pour ménager un espace ouvert (251) entre lui et la collerette (202), lorsque la coiffe (100) est dans la position de maintien intermédiaire.

5. Coiffe de verrouillage (100) selon la revendication précédente, dans laquelle chaque espace ouvert (251) présente :
- une hauteur, selon la direction axiale (z), comprise entre 0,2mm et 2mm,
- et une largeur, selon le périmètre de la cage (20), sensiblement égale à la largeur d'un premier pont (25).

6. Récipient (200) présentant un col (201) d'ouverture circulaire se terminant par une collerette (202) évasée, et comprenant un bouchon (10) disposé dans ledit col (201) et associé à la coiffe de verrouillage (100) selon l'une des revendications 2 à 5, dans lequel chaque deuxième languette (24) est inclinée vers l'intérieur de la cage (20), en direction de l'anneau supérieur (21), et les n/2 deuxièmes languettes (24) de la cage (20) sont configurées pour autoriser un passage de la position de maintien intermédiaire à la position de verrouillage de la coiffe (100) lorsqu'une force comprise entre 30 N et 70 N, préférentiellement entre 30N et 50N, est appliquée sur la coiffe (100).

## Patentansprüche

1. Verschlusskappe (100) für einen Behälter (200) mit einem Hals, der dafür bestimmt ist, einen Stopfen (10) in dem Hals (201) des Behälters (200) zu blockieren und die Folgendes umfasst:
- einen äußeren Körper (30),
- ein Gehäuse (20), das zum Eingreifen und axialen Einrasten in dem äußeren Körper (30) konfiguriert ist und dafür bestimmt ist, einen Rand (202) des Halses (201) des Behälters (200) in einer verschlossenen Position der Kappe (100) zu umgeben; wobei das Gehäuse (20) Folgendes aufweist:
- einen oberen Ring (21), wobei der Stopfen (10) dafür bestimmt ist, diesen in Eingriff zu nehmen, wenn er in dem Gehäuse (20) angeordnet ist,
- mehrere n Abschnitte (22), die mit dem oberen Ring (21) verbunden sind und mit diesem eine allgemein zylindrische Form des Gehäuses (20) definieren,
- n/2 erste Brücken (25) und n/2 zweite Brücken (26), die jeweils zwei benachbarte Abschnitte (22) miteinander verbinden, wobei die ersten Brücken (25) und die zweiten Brücken (26) abwechselnd an der Umrandung des Gehäuses (20) angeordnet sind, **dadurch gekennzeichnet, dass** das Gehäuse (20) einen teilbaren Bereich (28) vorweist und der äußere Körper (30) einen teilbaren Bereich (35) vorweist;
wobei der teilbare Bereich (35) des äußeren Körpers (30) und der teilbare Bereich (28) des Gehäuses (20) gestaltet sind, so dass, wenn sich die Kappe (100) in der Verriegelungsposition auf dem Behälter (200) befindet, ihr Zerbrechen es ermöglicht, die Kappe (100) des Behälters (200) abzuziehen, wobei das Gehäuse (20) Folgendes aufweist:
wenigstens eine Öffnungslasche (27), die durch eine zweite Brücke (26) gestützt wird, die zu der Außenseite des Gehäuses (20) geneigt und zu dem oberen Ring (21) ausgerichtet ist, wobei die Öffnungslasche (27) an den teilbaren Bereich (28) angrenzt, der auf der zweiten Brücke (26) gelegen ist, wobei das Aufbringen einer Zugkraft auf die Öffnungslasche (27) fähig ist, den Bruch in Höhe des teilbaren Bereichs (28) zu bewirken.

2. Verschlusskappe (100) nach dem vorhergehenden Anspruch, wobei das Gehäuse (20) Folgendes aufweist:
- mehrere erste flexible Laschen (23), die dafür bestimmt sind, den Stopfen (10) in dem Inneren des Gehäuses (20) gegen den oberen Ring (21) zu blockieren, wenn sich die Kappe (100) in einer Zwischenhalteposition befindet, wobei jede erste Lasche (23) durch eine erste Brücke (25) gestützt wird,
- mehrere zweite flexible Laschen (24), die dafür bestimmt sind, von dem Rand (202) des Halses (201) des Behälters (200) in Eingriff genommen zu werden, wenn sich die Kappe (100) in der Verriegelungsposition befindet, wobei jede zweite Lasche (24) von einer zweiten Brücke (26) gestützt wird.

3. Verschlusskappe (100) nach einem der vorhergehenden Ansprüche, in der die ersten Brücken (25) zwischen 20 % und 40 % des Umfangs des Gehäuses (20) einnehmen und die zweiten Brücken (26) zwischen 40 % und 70 % des Umfangs einnehmen.

4. Verschlusskappe (100) nach Anspruch 2, in der die ersten Brücken (25) in einer axialen Richtung (z) zwischen dem oberen Ring (21) und den zweiten Brücken (26) gelegen sind, wobei jede erste Brücke (25) gestaltet ist, eine freie Fläche (251) zwischen ihr und dem Rand (202) vorzusehen, wenn sich die Kappe (100) in der Zwischenhalteposition befindet.

5. Verschlusskappe (100) nach dem vorhergehenden Anspruch, wobei jede freie Fläche (251) Folgendes aufweist:
- eine Höhe in der axialen Richtung (z) zwischen 0,2 mm und 2 mm ,
- und eine Breite entlang des Umfangs des Gehäuses (20), die im Wesentlichen gleich der Breite einer ersten Brücke (25) ist.

6. Behälter (200), der einen Hals (201) mit kreisförmiger Öffnung vorweist, der in einem erweiterten Rand (202) endet, und einen Stopfen (10) umfasst, der in dem Hals (201) angeordnet und mit der Verschlusskappe (100) nach einem der Ansprüche 2 bis 5 verknüpft ist, wobei jede zweite Lasche (24) zu der Innenseite des Gehäuses (20) in Richtung des oberen Rings (21) geneigt ist und die n/2 zweiten Laschen (24) des Gehäuses (20) zum Zulassen eines Übergangs von der Zwischenhalteposition in die Verriegelungsposition der Kappe (100) konfiguriert sind, wenn eine Kraft zwischen 30 N und 70 N, vorzugsweise zwischen 30 N und 50 N, auf die Kappe (100) ausgeübt wird.

## Claims

1. Locking cap (100) for a container (200) that has a neck, said cap being intended to block a stopper (10) in the neck (201) of the container (200) and comprising:
- an outer body (30),
- a cage (20) which is designed to fit into and lock axially in the outer body (30) and is intended to surround a collar (202) of the neck (201) of the container (200) in a locked position of the cap (100); the cage (20) comprising:
- an upper ring (21) against which the stopper (10) is intended to rest when it is arranged in the cage (20),
- a plurality n of arms (22) which are connected to the upper ring (21) and define therewith a generally cylindrical shape of the cage (20),
- n/2 first bridges (25) and n/2 second bridges (26), each interconnecting two adjacent arms (22), the first bridges (25) and the second bridges (26) being arranged alternately over the periphery of the cage (20), **characterized in that** the cage (20) has a breakable area (28), and the outer body (30) has a breakable part (35);
the breakable part (35) of the outer body (30) and the breakable area (28) of the cage (20) being designed such that, when the cap (100) is in the locking position on the container (200), the breaking of said part and said area allows said cap (100) to be removed from said container (200), the cage (20) comprising
- at least one opening tab (27), which is supported by a second bridge (26) which is inclined toward the outside of the cage (20) and is oriented toward the upper ring (21), said opening tab (27) being adjacent to the breakable area (28), which is located on said second bridge (26), and the application of a tensile force to the opening tab (27) being capable of causing breakage in the breakable area (28).

2. Locking cap (100) according to the preceding claim, wherein the cage (20) comprises:
- a plurality of first flexible tabs (23) which are intended to block the stopper (10) inside the cage (20), against the upper ring (21), when the cap (100) is in an intermediate holding position, each first tongue (23) being supported by a first bridge (25),
- a plurality of second flexible tabs (24) which are intended to rest under the collar (202) of the neck (201) of the container (200) when the cap (100) is in the locking position, each second tab (24) being supported by a second bridge (26).

3. Locking cap (100) according to either of the preceding claims, wherein the first bridges (25) occupy between 20% and 40% of the periphery of the cage (20) and the second bridges (26) occupy between 40% and 70% of said periphery.

4. Locking cap (100) according to claim 2, wherein the first bridges (25) are located, in an axial direction (z), between the upper ring (21) and the second bridges (26), each first bridge (25) being designed to provide an open space (251) between itself and the collar (202) when the cap (100) is in the intermediate holding position.

5. Locking cap (100) according to the preceding claim, wherein each open space (251) has:
- a height in the axial direction (z) of between 0.2 mm and 2 mm,
- and a width along the periphery of the cage (20) which is substantially equal to the width of a first bridge (25).

6. Container (200) having a neck (201) with a circular opening which ends in a flared collar (202), and comprising a stopper (10) which is arranged in said neck (201) and is associated with the locking cap (100) according to any of claims 2 to 5, wherein each second tab (24) is inclined toward the inside of the cage (20), in the direction of the upper ring (21), and the n/2 second tabs (24) of the cage (20) are designed to allow the cap (100) to pass from the intermediate holding position into the locking position when a force of between 30 N and 70 N, preferably of between 30 N and 50 N, is applied to the cap (100).
